# EUROPÄISCHE PATENTSCHRIFT

(11) **EP 3 712 321 B1**
(45) Veröffentlichungstag und Bekanntmachung des Hinweises auf die Patenterteilung: **05.05.2021**
(21) Anmeldenummer: 19163755.2
(22) Anmeldetag: 19.03.2019
(51) Int. Cl.: D06F 57/08

(54) **WÄSCHESTÄNDER ZUM TROCKNEN VON WÄSCHE**
LAUNDRY DEVICE FOR DRYING LAUNDRY
PORTE-LINGE DESTINÉ AU SÉCHAGE DE LINGE

(43) Veröffentlichungstag der Anmeldung: 23.09.2020
(73) Patentinhaber: Schauerhuber GmbH, 1190 Wien (AT)
(72) Erfinder: Schauerhuber, Hermann Oliver, 3002 Purkersdorf (AT)
(74) Vertreter: Epping - Hermann - Fischer

(56) Entgegenhaltungen:
- EP-B9- 1 629 148
- FR-A1- 2 170 832
- FR-A1- 2 623 532
- JP-U- S5 110 029
- JP-U- S57 115 391

## Beschreibung

Die Erfindung betrifft einen Wäscheständer zum Trocknen von Wäsche, welcher ein Grundgestell mit zwei Standbeinen aufweist.

Wäscheständer zum Trocknen von Wäsche sind aus dem Stand der Technik vielfach bekannt. Wäscheständer (auch als Wäschetrockengestelle oder Wäscheständeranordnungen bezeichnet), sind viel verbreitete Haushaltshilfen und weisen typischerweise ein zusammenklappbares Grundgestell mit zwei Standbeinen zum Aufstellen auf einem Boden sowie mit einem zentralen Hauptwäschegitter zum Aufhängen von Wäsche auf. Zusätzlich können an dem Hauptwäschegitter Seitengitter oder Wäschegitterflügel angebracht sein, die in der Regel jeweils die Hälfte einer Wäscheaufhängefläche im Vergleich zum Hauptgitter bereitstellen. Diese Seitenteile haben in der Regel den Nachteil, dass aufgrund der kleineren Aufhängefläche nur kleinere Wäscheteile, beispielsweise Unterhosen oder Socken, aufgehangen werden können. Bettlaken oder vergleichsweise andere große Teile können auf diesen Seitenteilen in der Regel nicht oder nur unzureichend aufgehangen werden. Darüber hinaus erfordert das Aufstellen und Ausklappen des Wäscheständers mehrere Handgriffe.

Die FR 2 623 532 A1 betrifft einen Wäschetrockner. Dieser Trockner zeichnet sich durch einen Flügel aus, der aus Paneelen besteht, die ein Polygon bilden, das an drei Seiten angelenkt ist, wobei die Oberseite ein erstes Ende mit dem Träger verbindet, das andere mit der Anschlussseite verbunden ist, wobei die Unterseite eine Lagerstrebe bildet, ein erstes Ende dieser Seite mit dem Träger verbunden ist und die Anschlussseite mit dem zweiten Ende der Oberseite und mit dem zweiten Ende der Unterseite verbunden ist.

Die EP 1 629 148 B9 betrifft ein Gestell zum Trocknen von Kleidung, insbesondere Wäsche oder Handtücher, gekennzeichnet durch mindestens ein Paar vorwiegend parallel verlaufende, längliche, zusammen passenden Klemmelemente, von denen jeweils ein Ende an einer Stütze befestigt ist, wobei die zusammen passenden Klemmelemente miteinander einen engen Schlitz zum Festklemmen der Wäsche bilden.

Eine Aufgabe, welche der Erfindung zugrunde liegt, ist es, einen Wäscheständer zu beschreiben, welcher sich durch eine oder mehrere große Aufhängeflächen für Wäsche auszeichnet und gleichzeitig besonders kompakt, einfach verstau- und aufbaubar ist.

Erfindungsgemäß wird ein Wäscheständer zum Trocknen von Wäsche offenbart. Der Wäscheständer hat ein Grundstell mit zwei Standbeinen, die jeweils einen Fußabschnitt, der zum Aufstellen auf einem Untergrund ausgebildet ist, sowie einen dem Fußabschnitt gegenüberliegenden freien Endabschnitt haben. Der Wäscheständer hat einen Wäschegitterflügel, der einen dem Grundgestell zugeordneten Endbereich hat, wobei der Endbereich mittels eines ersten Gelenks an einem Standbein schwenkbar gekoppelt ist. Der Wäscheständer hat ein erstes Hebelelement, welches mittels eines zweiten Gelenks schwenkbar an dem Standbein gekoppelt ist. Weiter ist ein zweites Hebelelement vorgesehen, welches mittels eines dritten Gelenks schwenkbar an dem Wäschegitterflügel gekoppelt ist, wobei das erste Hebelelement und das zweite Hebelelement mittels eines vierten Gelenks relativ zueinander verschwenkbar miteinander gekoppelt sind. Das erste Hebelelement ist relativ zu dem Standbein zwischen einer ersten Endstellung, in welcher das erste Hebelelement ausgehend von der Kopplung mit dem Standbein in Richtung Fußabschnitt des Standbeins zeigt, und einer zweiten Endstellung, in welcher das erste Hebelelement ausgehend von der Kopplung mit dem Standbein in Richtung Endabschnitt des Standbeins zeigt, verschwenkbar. Dadurch ist der Wäschegitterflügel zwischen einer Aufbewahrungsposition, in welcher der Wäschegitterflügel im Wesentlichen parallel zu dem Standbein ausgerichtet ist und die beiden Hebelelemente in Richtung Fußabschnitt verschwenkt sind, und einer Aufhängeposition, in welcher der Wäscheständerflügel zum Aufhängen von Wäsche ausgeklappt ist und die beiden Hebelelemente in Richtung des Endabschnitts des Standbeins verschwenkt sind, relativ zu dem Standbein verschwenkbar. Das erste Hebelelement befindet sich in der Aufbewahrungsposition in der ersten Endstellung und in der Aufhängeposition in der zweiten Endstellung befindet. Das erste Hebelelement ist in der ersten Endstellung und in der zweiten Endstellung im Wesentlichen parallel zu dem Standbein ausgerichtet.

Durch die beschriebene Konfiguration mittels Hebelelementen und Gelenken wird ein besonders einfach auf- und abbaubarer Wäscheständer ermöglicht. Insbesondere kann der Wäschegitterflügel besonders einfach zwischen den beiden Funktionszuständen eingestellt werden. Der beschriebene Wäscheständer ermöglicht darüber hinaus, dass der Wäschegitterflügel besonders großflächig ausgebildet sein kann.

Es sei darauf hingewiesen, dass analog zu dem beschriebenen Wäschegitterflügel am anderen Standbein ein paralleler Aufbau mit einem weiteren Wäschegitterflügel denkbar ist, insbesondere in einer bevorzugten Ausführungsform. Dadurch wird ein Wäscheständer ermöglicht, der lediglich zwei klappbare Flügel aufweist, die jedoch von einer Wäscheaufhängefläche jeweils dem eingangs genannten Hauptgitter entsprechen können. Dadurch werden zwei besonders große Aufhängeflächen bereitgestellt.

Zum Aufklappen in die Aufhängeposition oder zum Einklappen in die Aufbewahrungsposition muss der entsprechende Wäschegitterflügel lediglich manuell relativ zum Standbein verschwenkt werden, etwa angehoben, wobei dann die Hebelelemente entweder in Richtung Fußabschnitt oder Endabschnitt ausgerichtet werden. Mit anderen Worten ist das vierte Gelenk in der Aufhängeposition dem ersten Gelenk zugewandt oder auf dieses gerichtet, während das vierte Gelenk in der Aufbewahrungsposition dem Fußabschnitt beziehungsweise einem freien Endbereich des Wäschegitterflügels zugewandt ist. Der freie Endbereich des Wäschegitterflügels ist der dem Endbereich gegenüberliegende Bereich beziehungsweise Ende. Mit wieder anderen Worten schließen die beiden Hebelelemente einen spitzen Winkel ein, der in der Aufbewahrungsposition des Wäschegitterflügels in Richtung Endabschnitt des Standbeins geöffnet ist, während der spitze Winkel in der Aufhängeposition in Richtung Fußabschnitt beziehungsweise freier Endbereich geöffnet ist.

In der Aufhängeposition ist der Wäschegitterflügel dann mechanisch über die Hebelelemente am Standbein abgestützt und sicher gehalten. Beispielsweise ist der Flügel über das zweite Hebelelement und/oder das erste Hebelelement und/oder das vierte Gelenk mechanisch abgestützt und gelagert. Dadurch ist der Wäscheständer sicher aufstellbar.

Ein Hebelelement im Sinne der Offenbarung kann ein einzelner Hebel oder eine Strebe sein. Es kann sich aber auch um eine steife Einheit aus mehreren Hebeln oder Streben handeln, etwa einen Rahmen. Die Standbeine sind beispielsweise im Bereich der freien Endabschnitte miteinander schwenkbar gekoppelt. Das Grundgestell hat im betriebsgemäß aufgestellten Zustand des Wäscheständers einen dreieckartigen Aufbau, das heißt die Standbeine bilden im Wesentlichen ein Dreieck und schließen einen zum Untergrund hin geöffneten spitzen Winkel ein.

Ein Wäschegitterflügel ist beispielsweise durch einen Rohrrahmen gebildet, der zumindest zwei Längsrahmenelemente und optional ein oder zwei Querrahmenelemente zur Bildung eines rechteckigen Rahmens aufweist. Mittels eines Querrahmenelements ist der Flügel am Standbein schwenkbar gekoppelt. Es sind jedoch auch U-förmige beziehungsweise C-förmige Rahmen denkbar, wobei der Flügel im Bereich der freien Enden mit dem Standbein gekoppelt ist. Innerhalb des Rahmens sind schnur- und/oder stabartige Elemente zum Aufhängen der Wäscheteile vorgesehen.

Die Gelenke sind beispielsweise durch ein oder mehrere Koppel- oder Befestigungselemente gebildet, die mit den entsprechenden zu verbindenden Komponenten verbunden sind und die entsprechenden Gelenkfunktionen ausbilden. Die Koppelelemente weisen beispielsweise einen Kunststoffwerkstoff auf oder bestehen aus einem Kunststoffwerkstoff. Für die Schwenkfunktionen können zusätzlich Metallbolzen oder dergleichen verwendet sein. Alternativ sind die Hebelelemente über eine Stift- oder Bolzenverbindung direkt untereinander beziehungsweise mit der entsprechenden anderen Komponente, etwa dem Standbein oder dem Wäschegitterflügel, gekoppelt.

Das erste Hebelelement ist relativ zu dem Standbein zwischen einer ersten Endstellung und einer zweiten Endstellung verschwenkbar. In der ersten Endstellung zeigt das erste Hebelelement ausgehend von der Kopplung mit dem Standbein (das heißt dem zweiten Gelenk) in Richtung Fußabschnitt des Standbeins. In der zweiten Endstellung zeigt das erste Hebelelement ausgehend von der Kopplung mit dem Standbein (das heißt dem zweiten Gelenk) in Richtung Endabschnitt des Standbeins. Das erste Hebelelement befindet sich in der Aufbewahrungsposition in der ersten Endstellung und in der Aufhängeposition in der zweiten Endstellung. Das erste Hebelelement ist in der ersten Endstellung und in der zweiten Endstellung im Wesentlichen parallel zu dem Standbein ausgerichtet. Dadurch wird zu den eingangs genannten Vorteilen und Funktionen beigetragen. Insbesondere wird eine kompakte und optisch ansprechende Lösung ermöglicht. Weiterhin wird eine optimale Verstauung des Wäscheständers ermöglicht, da dieser platzsparend und besonders flach zusammengelegt werden kann. Das erste Hebelelement steht in den beiden Flügel(end)positionen nicht ungünstig ab oder im Raum. Mit anderen Worten liegen das zweite und dritte Gelenk im Wesentlichen in einer Ebene, nämlich der Ebene, die durch oder entlang des Standbeins verläuft.

Weiterhin wird zu einer stabilen Bauweise beigetragen. Beispielsweise liegt das erste Hebelelement am Standbein an oder auf diesem auf. Dadurch werden Kräfte, die auf den Flügel wirken, gut über das erste Hebelelement und das Standbein abgeleitet.

Gemäß einer alternativen Ausführungsform der Erfindung ist das zweite Hebelelement relativ zu dem Standbein zwischen einer ersten Endstellung, in welcher das zweite Hebelelement ausgehend von der Kopplung mit dem Wäschegitterflügel in Richtung eines dem Grundgestell abgewandten Endbereichs zeigt, und einer zweiten Endstellung, in welcher das zweite Hebelelement ausgehend von der Kopplung mit dem Wäschegitterflügel in Richtung des Endbereichs des Wäschegitterflügels zeigt, verschwenkbar. Das zweite Hebelelement befindet sich in der Aufbewahrungsposition in der ersten Endstellung und in der Aufhängeposition in der zweiten Endstellung. Beispielsweise ist das zweite Hebelelement in der ersten Endstellung und in der zweiten Endstellung im Wesentlichen parallel zu dem Wäschegitterflügel ausgerichtet. Bezüglich Vorteilen und Funktionen sei auf die vorstehenden Absätze verwiesen.

Gemäß einer Ausführungsform ist die Verschwenkbarkeit des ersten und/oder zweiten Hebelelements zwischen jeweiligen Endstellungen mechanisch begrenzt. Das erste beziehungsweise zweite Hebelelement kann folglich nicht über die Endstellungen hinaus verschwenkt werden. Das heißt, dass das erste beziehungsweise zweite Hebelelement nur zwischen beziehungsweise in die Haupterstreckungsebenen des Flügels beziehungsweise des entsprechenden Standbeins bewegt werden. Die Begrenzung erfolgt beispielsweise durch ein oder mehrere Anschlagelemente an Standbein, Wäschegitterflügel und/oder an den jeweiligen Hebelelementen beziehungsweise entsprechenden Gelenken. Die Anschlagelemente dienen zudem als Lagerung, insbesondere in der Aufhängeposition, sodass ein stabiler Stand des Wäscheständers gewährleistet ist.

Gemäß einer Ausführungsform sind die Hebelelemente sowie das zweite, dritte und vierte Gelenk derart angeordnet und ausgebildet, dass beim Verschwenken des Wäschegitterflügels zum Erreichen der Aufbewahrungsposition beziehungsweise der Aufhängeposition eine Neutralstellung durchlaufen wird, in welcher durch die Gelenke ausgebildete Schwenkachsen in einer Ebene liegen. Mit anderen Worten liegen alle drei Gelenke in einer Linie beziehungsweise Ebene. Je nachdem ob der Flügel aus der Aufhängeposition in die Aufbewahrungsposition oder umgekehrt bewegt wird, muss diese Neutralstellung durchschritten werden. Die Ausrichtung des vierten Gelenks auf die eine oder andere Seite erfolgt durch den Schwung beim Verschwenken des Flügels automatisch oder aber es kann notfalls manuell nachgeholfen werden.

Gemäß einer Ausführungsform ist der Wäschegitterflügel im Endbereich mittels zweier erster Gelenke an dem Standbein schwenkbar gekoppelt, die eine gemeinsame Schwenkachse ausbilden. Dies erhöht die Stabilität.

Gemäß einer Ausführungsform sind an dem Standbein zwei erste Hebelelemente und an dem Wäschegitterflügel zwei zweite Hebelelemente mittels jeweils eines zweiten beziehungsweise dritten Gelenks schwenkbar angeordnet, wobei jedes erste Hebelelement mittels eines vierten Gelenks schwenkbar mit einem korrespondierenden zweiten Hebelelement gekoppelt ist. Analog zu der vorigen Ausführungsform wird die Stabilität durch Verdopplung der Komponenten beziehungsweise Gelenke erhöht.

Gemäß einer Ausführungsform sind die beiden ersten Hebelelemente, die beiden zweiten Hebelelemente und/oder die beiden vierten Gelenke über ein erstes Verbindungselement fest miteinander verbunden. Dies erhöht wiederum die Stabilität.

Gemäß einer Ausführungsform sind die beiden zweiten Gelenke über ein zweites Verbindungselement fest miteinander verbunden. Dies erhöht wiederum die Stabilität.

Gemäß einer Ausführungsform ist jedes Standbein durch einen U-förmigen Rahmen gebildet, der zwei gegenüberliegende Schenkel und ein Bodenquerelement hat, welches die beiden Schenkel verbindet. Am Bodenquerelement können an den Eckbereichen Kappen vorgesehen sein, die als Schutz für den Untergrund und/oder die Standbeine dienen. An den freien Enden beziehungsweise im Bereich der freien Enden der Schenkel sind die beiden Standbeine gelenkig verbunden.

Gemäß einer Ausführungsform ist an dem anderen Standbein ein weiterer Wäschegitterflügel mittels eines ersten Gelenks schwenkbar angeordnet, wobei der weitere Wäschegitterflügel entsprechend einer der zuvor beschriebenen Ausführungsformen über ein erstes und zweites Hebelelement mit dem Standbein gekoppelt ist. Es gilt das oben Gesagte analog. Dadurch ist ein Wäscheständer gegeben, der beidseitig gleich aufgebaute beziehungsweise angeordnete Wäschegitterflügel hat. Ein zentrales Gitter ist nicht mehr nötig. Es wird somit ein Wäscheständer mit lediglich zwei, dafür aber besonders großflächigen Gittern ermöglicht.

Weitere Vorteile, Merkmale und Weiterbildungen ergeben sich aus der nachfolgenden, in Verbindung mit den Figuren erläuterten Beschreibung eines Ausführungsbeispiels. Aus Gründen der Übersichtlichkeit sind nicht in allen Figuren sämtliche Bezugszeichen eingezeichnet.

In den Figuren zeigen:
Figur 1 einen Wäscheständer gemäß einem Ausführungsbeispiel der Erfindung in einem nahezu zusammengeklappten Zustand,
Figur 2 den Wäscheständer in einem ausgeklappten Zustand eines Grundgestells, und
Figuren 3 und 4 den Wäscheständer in zwei Zuständen beim Ausklappen eines Wäschegitterflügels.

Figuren 1 bis 4 zeigen einen Wäscheständer 1 gemäß einem Ausführungsbeispiel der Erfindung in verschiedenen Zuständen. Figur 1 zeigt den Wäscheständer 1 in einer nahezu vollständig zusammengeklappten Stellung, Figur 2 zeigt den Wäscheständer 1 in einer Stellung, bei der ein Grundgestell 2 ausgeklappt ist, Figuren 3 und 4 zeigen den Wäscheständer 1 in Stellungen beim Ausklappen eines Wäschegitterflügels 3.

Das Grundgestell 2 umfasst zwei Standbeine 4, die jeweils ein Bodenquerelement 5 sowie zwei gegenüberliegende Schenkel 6 aufweisen. Das Bodenquerelement 5 verbindet die beiden Schenkel. Das Bodenquerelement 5 dient der Aufstellung auf einem Untergrund. Zum Schutz kann das Bodenquerelement in Eckbereichen Schutzkappen, wie in den Figuren gezeigt, aufweisen.

Die Standbeine 2 haben einen Fußabschnitt 7 zum Aufstellen auf den Untergrund und einen gegenüberliegenden freien Endabschnitt 8. Im Bereich des freien Endabschnitts 8 sind die beiden Standbeine 4 schwenkbar miteinander verbunden. Die Standbeine 2 können demnach, wie in Figur 1 durch die beiden großen Pfeile gezeigt, voneinander weggeschwenkt beziehungsweise wieder zurückgeschwenkt werden, sodass diese nahezu übereinander angeordnet sind. Etwa in einem mittleren Bereich können die beiden Standbeine mittels einer Stützstruktur 9 gekoppelt sein, die zusammenklappbar ist, wie in Figur 1 gezeigt, oder in der ausgeklappten Stellung der Standbeine 2, wie in Figur 2 gezeigt, die Standbeine 2 in der Position hält und stützt. Weitere Details bezüglich der Stützstruktur 9 werden nicht erläutert. Die Stützstruktur 9 kann auch andere Formen und Ausgestaltungen haben, die dem Fachmann bekannt sind.

Der Wäscheständer 1 weist weiterhin die Wäschegitterflügel 3 auf, wobei die Figuren 2 bis 4 lediglich den linksseitig angeordneten Wäschegitterflügel 3 zeigen, anhand dessen die Funktionalität im Folgenden beschrieben wird. Alle folgenden Ausführungen betreffend den einen linken Wäschegitterflügel 3 gelten analog auch für den rechtsseitig angeordneten Wäschegitterflügel 3.

Der Wäschegitterflügel 3 ist durch einen Rahmen gebildet und weist zumindest zwei Längsrahmenelemente 10 sowie zumindest ein Querrahmenelement 11 auf. Im Ausführungsbeispiel ist auch ein weiteres optionales Querrahmenelement 11 vorgesehen, welches nahe des entsprechenden Standbeines 4 angeordnet ist. Die Querrahmenelemente 11 beziehungsweise die Längsrahmenelemente 10 liegen jeweils gegenüber und bilden den rechteckigen Rahmen. Der Wäschegitterflügel 3 weist mehrere schnurartige oder stabartige Elemente auf, die zwischen den Rahmenelementen angeordnet sind und dem Aufhängen von Wäsche dienen (nicht dargestellt).

Es sei an dieser Stelle erwähnt, dass sämtliche Rahmenelemente rohrartig ausgebildet sind. Es sind jedoch auch andere Ausgestaltungen denkbar.

Der Wäschegitterflügel 3 weist einen dem Grundgestell 2 zugeordneten beziehungsweise zugewandten Endbereich 12 auf, der mittels zweier erster Gelenke 13 an dem entsprechenden Standbein 2 schwenkbar gekoppelt ist. Mit anderen Worten ist der Endbereich 12 an den beiden Schenkeln 6 jeweils mittels des ersten Gelenks 13 schwenkbar angeordnet. Die beiden ersten Gelenke 13 bilden eine gemeinsame erste Schwenkachse 13a aus.

Es sei an dieser Stelle erwähnt, dass die Gelenkverbindungen jeweils nur schematisch angedeutet sind in den Figuren 1 bis 4.

Mit Blick auf die Figuren 2 bis 4 ist ersichtlich, dass an dem Standbein 2 zwei erste Hebelelemente 14 vorgesehen sind, die mittels jeweils eines zweiten Gelenks 15 schwenkbar an dem jeweiligen Standbein 2 gekoppelt sind. Die zweiten Gelenke 15 bilden eine gemeinsame zweite Schwenkachse 15a aus. Korrespondierend zu den ersten Hebelelementen 14 sind zwei zweite Hebelelemente 16 vorgesehen, welche mittels eines dritten Gelenks 17 schwenkbar an dem Wäschegitterflügel 3 gekoppelt sind. Die dritten Gelenke 17 bilden eine gemeinsame dritte Schwenkachse 17a aus. Jedes zweite Hebelelement 16 wiederum ist mittels eines vierten Gelenks 18 mit dem jeweiligen ersten Hebelelement 14 relativ zueinander schwenkbar gekoppelt. Die vierten Gelenke 18 bilden eine gemeinsame vierte Schwenkachse 18a aus. Sämtliche Schwenkachsen 13a, 15a, 17a und 18a sind im Wesentlichen zueinander parallel versetzt.

Die beschriebene Gelenkanordnung ermöglicht es, den Wäschegitterflügel 3 aus der in Figur 1 gezeigten Aufbewahrungsposition, in welcher der Wäschegitterflügel 3 im Wesentlichen parallel zu einem der Standbeine ausgerichtet ist, in eine Aufhängeposition, wie sie in Figur 4 gezeigt ist, zu verschwenken.

In der Aufbewahrungsposition zeigen die beiden Hebelelemente 14 und 16 im Wesentlichen in Richtung des Fußabschnitts 7. Mit anderen Worten zeigen freie Enden der Hebelelemente 14 und 16, mittels denen diese miteinander gekoppelt sind, in eine Richtung weg von dem freien Endabschnitt 8 der Standbeine 2. Mit wieder anderen Worten sind die vierten Gelenke 18 in der Aufbewahrungsposition in Richtung dem Fußabschnitt 7 orientiert und näher am Fußabschnitt 7 als in der Aufhängeposition, in welcher die vierten Gelenke 18 in Richtung Endabschnitt 8 ausgerichtet sind. Nochmals anders ausgedrückt zeigen die ersten Hebelelemente 14 in der Aufbewahrungsposition in Richtung Fußabschnitt 7, wobei die ersten Hebelelemente 14 in der Aufbewahrungsposition im Wesentlichen parallel beziehungsweise parallel versetzt zu dem Standbein 2, das heißt den Längsrahmenelementen 10, verlaufen. In dieser Stellung befinden sich die ersten Hebelelemente 14 in einer ersten Endstellung.

Figuren 2 bis 4 zeigen das Ausklappen des Wäschegitterflügels 3. Nachdem der Wäscheständer 1 in die in Figur 2 gezeigte Position gebracht worden ist, in welchem die Standbeine 2 ausgeklappt sind, wird der Wäschegitterflügel 3 entsprechend des dicken Pfeiles nach oben verschwenkt. Der in Figur 2 zwischen den beiden Hebelelementen 14 und 16 eingeschlossene spitze Winkel a, der in Richtung des freien Endabschnitts 8 der Standbeine 4 geöffnet ist, wechselt in einen stumpfen beziehungsweise überstumpfen Winkel β über (siehe Figuren 3, 4).

Beim Übergang in die Aufhängeposition gemäß Figur 4 wird der Wäschegitterflügel 3 derart von dem Standbein 2 weggeschwenkt, dass eine Neutral- oder Nullstellung durchlaufen wird, in der die Schwenkachsen 15a, 17a, 18a der zweiten, dritten und vierten Gelenke im Wesentlichen in einer gemeinsamen Ebene angeordnet sind. Mit anderen Worten sind das zweite Gelenk 15, das dritte Gelenk 17 und das vierte Gelenk 18 jeder Seite des Wäschegitterflügels 3 in einer Linie angeordnet. In dieser Stellung schließt der Wäschegitterflügel 3 mit einem Untergrund, auf dem der Wäscheständer 1 steht, einen stumpfen Winkel ein. Das heißt die Aufhängeebene E ist leicht aus der Parallelstellung, in welcher Wäsche aufgehangen wird, nach oben verkippt. Durch das Schwenken nach oben, wie in den Figuren 2 und 3 gezeigt (siehe dicke Pfeile), klappen die ersten und zweiten Hebelelemente 14 und 16 durch den Schwung beim Aufklappen in Richtung des Standbeins 4, sodass der Wäschegitterflügel 3, wie in Figur 4 gezeigt, wieder aus der Neutralstellung abgesenkt werden kann. Dadurch lässt sich die Aufhängeposition erreichen, in welcher die Hebelelemente 14 und 16 in Richtung des Endabschnitts des Standbeins 2 verschwenkt sind.

In der Aufhängeposition zeigen die beiden Hebelelemente 14 und 16 im Wesentlichen in Richtung des Endabschnitts 8. Mit anderen Worten zeigen freie Enden der Hebelelemente 14 und 16, mittels denen diese miteinander gekoppelt sind, in Richtung des freien Endabschnitts 8 der Standbeine 2 beziehungsweise weg von dem Fußabschnitt 7. Mit wieder anderen Worten sind die vierten Gelenke 18 in der Aufhängeposition in Richtung des Endabschnitts 8 orientiert und näher am Endabschnitt 8 als in der Aufbewahrungsposition, in welcher die vierten Gelenke 18 in Richtung Fußabschnitt 7 ausgerichtet sind. Nochmals anders ausgedrückt zeigen die ersten Hebelelemente 14 in der Aufhängeposition in Richtung Endabschnitt 8, wobei die ersten Hebelelemente 14 in der Aufhängeposition im Wesentlichen parallel beziehungsweise parallel versetzt zu dem Standbein 2, das heißt den Längsrahmenelementen 10, verlaufen. In dieser Stellung befinden sich die ersten Hebelelemente 14 in einer zweiten Endstellung.

Zum Zusammenklappen wird der Wäschegitterflügel 3 wieder angehoben in die Neutralstellung, sodass mittels Schwungs die Hebelelemente 14 und 16 wieder in die andere Richtung in Richtung Endabschnitt des Standbeins 2 verschwenkt werden, sodass der Wäschegitterflügel 3 wieder in die Aufbewahrungsposition überführt werden kann.

Es sei an dieser Stelle erwähnt, dass der Schwung beim Verschwenken abhängig von einer manuellen Betätigung eines Benutzers ist. Notfalls kann das Verkippen der Hebel 14 und 16 aus der Neutralstellung nach links oder rechts (je nachdem ob zusammen- oder ausgeklappt wird) manuell unterstützt werden, beispielsweise mit einem Fuß oder einer freien Hand.

Wie den Figuren zu entnehmen ist, sind die beiden ersten Hebelelemente 14 und die beiden zweiten Hebelelemente 16 über ein erstes Verbindungselement 19 miteinander mechanisch gekoppelt. Es kann sich um ein Hebelelement, eine Verbindungsachse oder Vergleichbares handeln. Das erste Verbindungselement 19 koppelt insbesondere die vierten Gelenke 18 miteinander, so dass sämtliche Hebelelemente 14 und 16 gekoppelt sind. Dies stabilisiert die Konstruktion. Das erste Verbindungselement 19 kann auch lediglich die ersten oder zweiten Hebelelemente 14, 16 direkt verbinden. Auch können weitere Verbindungselemente vorgesehen sein.

Analog ist auch ein zweites Verbindungselement 20 vorgesehen, welches die beiden ersten Hebelelemente 14 im Bereich der zweiten Gelenke 15 koppelt.

Weiterhin ist eine Verschwenkbarkeit der Hebelelemente 14, 16 begrenzt. Mit anderen Worten sind die beiden Endstellungen des ersten Hebelelements 14 mechanisch begrenzt. Dabei sind mehrere Lösungen denkbar. Beispielsweise schlagen die ersten Hebelelemente 14 am Standbein in der jeweiligen Endstellung an. Alternativ oder zusätzlich können an den ersten Hebelelementen 14, den vierten Gelenken, den zweiten Hebelelementen 16 und/oder dem Standbein 4 mechanische Anschlagselemente vorgesehen sein. Diese verhindern, dass die Hebelelemente 14, 16 in den Endstellungen, das heißt der Aufbewahrungsposition beziehungsweise der Aufhängeposition, weiter verschwenkt werden können. Insbesondere muss sichergestellt sein, dass die ersten Hebelelemente 14 nicht über die von dem Standbein 3 aufgespannte Haupterstreckungsebene H in Richtung des anderen Standbeins 3 hinaus verschwenkt werden kann. Die ersten Hebelelemente 14 können nur nach außen vom Standbein 3 weg geschwenkt werden, zwischen den beiden Endstellungen. Im Wesentlichen ist im Ausführungsbeispiel eine maximale Verschwenkung von 180 Grad ermöglicht. Jedoch sind auch Ausgestaltungen mit weniger als 180 Grad Verschwenkweg denkbar.

### Bezugszeichenliste

- 1: Wäscheständer
- 2: Grundgestell
- 3: Wäschegitterflügel
- 4: Standbein
- 5: Bodenquerelement
- 6: Schenkel
- 7: Fußabschnitt
- 8: Endabschnitt
- 9: Stützstruktur
- 10: Längsrahmenelement
- 11: Querrahmenelement
- 12: Endbereich
- 13: erstes Gelenk
- 13a: erste Schwenkachse
- 14: erstes Hebelelement
- 15: zweites Gelenk
- 15a: zweite Schwenkachse
- 16: zweites Hebelelement
- 17: drittes Gelenk
- 17a: dritte Schwenkachse
- 18: viertes Gelenk
- 18a: vierte Schwenkachse
- 19: erstes Verbindungselement
- 20: zweites Verbindungselement
- α: spitzer Winkel
- β: (über-)stumpfer Winkel
- E: Aufhängeebene
- H: Haupterstreckungsebene

## Patentansprüche

1. Wäscheständer (1) zum Trocknen von Wäsche, aufweisend
- ein Grundstell (2) mit zwei Standbeinen (4), die jeweils einen Fußabschnitt (7), der zum Aufstellen auf einem Untergrund ausgebildet ist, sowie einen dem Fußabschnitt (7) gegenüberliegenden freien Endabschnitt (8) haben,
- einen Wäschegitterflügel (3), der einen dem Grundgestell (2) zugeordneten Endbereich (12) hat, wobei der Endbereich (12) mittels eines ersten Gelenks (13) an einem Standbein (4) schwenkbar gekoppelt ist,
- ein erstes Hebelelement (14), welches mittels eines zweiten Gelenks (15) schwenkbar an dem Standbein (4) gekoppelt ist,
- ein zweites Hebelelement (16), welches mittels eines dritten Gelenks (17) schwenkbar an dem Wäschegitterflügel (3) gekoppelt ist, wobei das erste Hebelelement (14) und das zweite Hebelelement (16) mittels eines vierten Gelenks (18) relativ zueinander verschwenkbar miteinander gekoppelt sind,
wobei das erste Hebelelement (14) relativ zu dem Standbein (4) zwischen einer ersten Endstellung, in welcher das erste Hebelelement (14) ausgehend von der Kopplung mit dem Standbein (4) in Richtung Fußabschnitt (7) des Standbeins (4) zeigt, und einer zweiten Endstellung, in welcher das erste Hebelelement (14) ausgehend von der Kopplung mit dem Standbein (4) in Richtung Endabschnitt (8) des Standbeins (4) zeigt, verschwenkbar ist,
so dass der Wäschegitterflügel (3) zwischen einer Aufbewahrungsposition, in welcher der Wäschegitterflügel (3) im Wesentlichen parallel zu dem Standbein (4) ausgerichtet ist und die beiden Hebelelemente (14, 16) in Richtung Fußabschnitt (7) verschwenkt sind, und einer Aufhängeposition, in welcher der Wäschegitterflügel (3) zum Aufhängen von Wäsche ausgeklappt ist und die beiden Hebelelemente (14, 16) in Richtung des Endabschnitts (8) des Standbeins (4) verschwenkt sind, relativ zu dem Standbein (4) verschwenkbar ist,
wobei sich das erste Hebelelement (14) in der Aufbewahrungsposition in der ersten Endstellung und in der Aufhängeposition in der zweiten Endstellung befindet, und
wobei das erste Hebelelement (14) in der ersten Endstellung und in der zweiten Endstellung im Wesentlichen parallel zu dem Standbein (4) ausgerichtet ist.

2. Wäscheständer (1) nach Anspruch 1,
wobei die Verschwenkbarkeit des ersten und/oder zweiten Hebelelements (14, 16) zwischen jeweiligen Endstellungen mechanisch begrenzt ist.

3. Wäscheständer (1) nach einem der vorhergehenden Ansprüche,
wobei die Hebelelemente (14, 16) sowie das zweite, dritte und vierte Gelenk (15, 17, 18) derart angeordnet und ausgebildet sind, dass beim Verschwenken des Wäschegitterflügels (3) zum Erreichen der Aufbewahrungsposition beziehungsweise der Aufhängeposition eine Neutralstellung durchlaufen wird, in welcher durch die Gelenke (15, 17, 18) ausgebildete Schwenkachsen (15a, 17a, 18a) in einer Ebene liegen.

4. Wäscheständer (1) nach einem der vorhergehenden Ansprüche,
wobei der Wäschegitterflügel (3) im Endbereich (12) mittels zweier erster Gelenke (13) an dem Standbein (4) schwenkbar gekoppelt ist, die eine gemeinsame Schwenkachse (13a) ausbilden.

5. Wäscheständer (1) nach einem der vorhergehenden Ansprüche,
wobei an dem Standbein (4) zwei erste Hebelelemente (14) und an dem Wäschegitterflügel (3) zwei zweite Hebelelemente (16) mittels jeweils eines zweiten beziehungsweise dritten Gelenks (15, 17) schwenkbar angeordnet sind, wobei jedes erste Hebelelement (14) mittels eines vierten Gelenks (18) schwenkbar mit einem korrespondierenden zweiten Hebelelement (16) gekoppelt ist.

6. Wäscheständer (1) nach Anspruch 5,
wobei die beiden ersten Hebelelemente (14), die beiden zweiten Hebelelemente (16) und/oder die beiden vierten Gelenke (18) über ein erstes Verbindungselement (19) fest miteinander verbunden sind.

7. Wäscheständer (1) nach Anspruch 5 oder 6,
wobei die beiden zweiten Gelenke (15) über ein zweites Verbindungselement (20) fest miteinander verbunden sind.

8. Wäscheständer (1) nach einem der vorhergehenden Ansprüche,
wobei jedes Standbein (4) durch einen U-förmigen Rahmen gebildet ist, der zwei gegenüberliegende Schenkel (6) und ein Bodenquerelement (5) hat, welches die beiden Schenkel (6) verbindet.

9. Wäscheständer (1) nach einem der vorhergehenden Ansprüche,
wobei an dem anderen Standbein (4) ein weiterer Wäschegitterflügel (3) mittels eines ersten Gelenks (15) schwenkbar angeordnet ist, wobei der weitere Wäschegitterflügel (3) über ein erstes und zweites Hebelelement (14, 16) mit dem Standbein (4) gekoppelt ist.

## Claims

1. Clothes drying rack (1) for drying laundry, comprising
- a base frame (2) having two standing legs (4), each of which has a foot portion (7) adapted to be placed on a ground and a free end portion (8) opposite to said foot portion (7)
- a laundry grid wing (3) having an end portion (12) associated with the base frame (2), the end portion (12) being pivotally coupled to a standing leg (4) by means of a first joint (13),
- a first lever element (14) pivotally coupled to the standing leg (4) by means of a second joint (15),
- a second lever element (16) pivotally coupled to the laundry grid wing (3) by means of a third joint (17), wherein the first lever element (14) and the second lever element (16) are pivotally coupled to each other relative to each other by means of a fourth joint (18),
wherein the first lever element (14) is pivotable relative to the standing leg (4) between a first end position, in which the first lever element (14), starting from the coupling with the standing leg (4), points towards the foot portion (7) of the standing leg (4), and a second end position, in which the first lever element (14), starting from the coupling with the standing leg (4), points towards the end portion (8) of the standing leg (4),
so that the laundry grid wing (3) can be pivoted between a storage position, in which the laundry grid wing (3) is oriented substantially parallel to the standing leg (4) and the two lever elements (14, 16) are pivoted in the direction of the foot portion (7) and a hanging position, in which the laundry grid wing (3) is folded out for hanging laundry and the two lever elements (14, 16) are pivoted in the direction towards the end section (8) of the standing leg (4), relative to the standing leg (4),
wherein the first lever element (14) - in the storage position - is in the first end position and - in the hanging position - is in the second end position, and
wherein the first lever element (14) is oriented substantially parallel to the support leg (4) in the first end position and in the second end position.

2. Clothes drying rack (1) according to claim 1, wherein the pivotability of the first and/or second lever element (14, 16) between respective end positions is mechanically limited.

3. Clothes drying rack (1) according to any one of the preceding claims, wherein the lever elements (14, 16) as well as the second, third and fourth joints (15, 17, 18) are arranged and formed in such a way that when the laundry grid wing (3) is pivoted to reach the storage position or the hanging position, a neutral position is passed through, in which pivoting axes (15a, 17a, 18a) formed by the joints (15, 17, 18) lie in one plane.

4. Clothes drying rack (1) according to one of the preceding claims, wherein the laundry grid wing (3) is pivotably coupled to the standing leg (4) in the end region (12) by means of two first joints (13), which form a common pivot axis (13a).

5. Clothes drying rack (1) according to any one of the preceding claims, wherein two first lever elements (14) are pivotally arranged on the standing leg (4) and two second lever elements (16) are pivotally arranged on the laundry grid wing (3) by means of a second and third joint (15, 17), respectively, wherein each first lever element (14) is pivotally coupled to a corresponding second lever element (16) by means of a fourth joint (18).

6. Clothes drying rack (1) according to claim 5, wherein the two first lever elements (14), the two second lever elements (16) and/or the two fourth joints (18) are fixedly connected to each other via a first connecting element (19).

7. Clothes drying rack (1) according to claim 5 or 6, wherein the two second joints (15) are fixedly connected to each other via a second connecting element (20).

8. Clothes drying rack (1) according to any one of the preceding claims, wherein each stand leg (4) is formed by a U-shaped frame having two opposite legs (6) and a bottom cross member (5) connecting the two legs (6).

9. Clothes drying rack (1) according to any of the preceding claims, wherein a further laundry grid wing (3) is pivotally arranged on the other standing leg (4) by means of a first joint (15), wherein the further laundry grid wing (3) is coupled to the standing leg (4) via a first and second lever element (14, 16).

## Revendications

1. Porte-linge (1) destiné au séchage de linge, présentant
- une structure de base (2) comportant deux montants (4) qui présentent respectivement une section pied (7) qui est constituée pour la pose sur un support ainsi qu'une section finale (8) libre opposée à la section pied (7),
- une aile en grille à linge (3) qui présente une zone finale (12) associée à la structure de base (2), sachant que la zone finale (12) est couplée de manière pivotante à un montant (4) moyennant une première articulation (13),
- un premier élément de levier (14), lequel est couplé de manière pivotante au montant (4) moyennant une deuxième articulation (15),
- un deuxième élément de levier (16), lequel est couplé de manière pivotante à l'aile en grille à linge (3) moyennant une troisième articulation (17), sachant que le premier élément de levier (14) et le deuxième élément de levier (16) sont couplés de manière basculable l'un par rapport à l'autre moyennant une quatrième articulation (18),
sachant que le premier élément de levier (14) est basculable par rapport au montant (4) entre une première position finale dans laquelle le premier élément de levier (14) pointe vers la section pied (7) du montant (4) en partant du couplage avec le montant (4) et une deuxième position finale dans laquelle le premier élément de levier (14) pointe vers la section finale (8) du montant (4) en partant du couplage avec le montant (4),
de telle sorte que l'aile en grille à linge (3) soit basculable par rapport au montant (4) entre une position de rangement dans laquelle l'aile en grille à linge (3) est orientée de manière sensiblement parallèle au montant (4) et les deux éléments de levier (14, 16) sont basculés vers la section pied (7) et une position d'accrochage dans laquelle l'aile en grille à linge (3) est déployée pour l'accrochage de linge et les deux éléments de levier (14, 16) sont basculés vers la section finale (8) du montant (4),
sachant que le premier élément de levier (14) se trouve dans la première position finale dans la position de rangement et dans la deuxième position finale dans la position d'accrochage, et
sachant que le premier élément de levier (14) est orienté de manière sensiblement parallèle au montant (4) dans la première position finale et dans la deuxième position finale.

2. Porte-linge (1) selon la revendication 1,
sachant que la capacité de basculement du premier et/ou du deuxième élément de levier (14, 16) est limitée mécaniquement entre des positions finales respectives.

3. Porte-linge (1) selon l'une des revendications précédentes,
sachant que les éléments de levier (14, 16) ainsi que la deuxième, la troisième et la quatrième articulation (15, 17, 18) sont disposés et constitués de telle manière que lors du basculement de l'aile en grille à linge (3), pour atteindre la position de rangement ou respectivement la position d'accrochage, on passe par une position neutre dans laquelle des axes de pivotement (15a, 17a, 18) constitués par les articulations (15, 17, 18) sont situés dans un plan.

4. Porte-linge (1) selon l'une des revendications précédentes,
sachant que l'aile en grille à linge (3) est couplée de manière pivotante au montant (4) dans la zone finale (12) moyennant deux premières articulations (13) qui constituent un axe de pivotement (13a) commun.

5. Porte-linge (1) selon l'une des revendications précédentes,
sachant que deux premiers éléments de levier (14) au niveau du montant (4) et deux deuxièmes éléments de levier (16) au niveau de l'aile en grille à linge (3) sont disposés de manière pivotante moyennant respectivement une deuxième ou une troisième articulation (15, 17), sachant que chaque premier élément de levier (14) est couplé de manière pivotante à un deuxième élément de levier (16) correspondant moyennant une quatrième articulation (18).

6. Porte-linge (1) selon la revendication 5,
sachant que les deux premiers éléments de levier (14), les deux deuxièmes éléments de levier (16) et/ou les deux quatrièmes articulations (18) sont fermement reliés l'un à l'autre via un premier élément de liaison (19).

7. Porte-linge (1) selon la revendication 5 ou 6,
sachant que les deux deuxièmes articulations (15) sont fermement reliées l'une à l'autre via un deuxième élément de liaison (20).

8. Porte-linge (1) selon l'une des revendications précédentes,
sachant que chaque montant (4) est formé par un cadre en forme de U qui relie deux branches (6) opposées et un élément transversal de sol (5), lequel relie les deux branches (6).

9. Porte-linge (1) selon l'une des revendications précédentes,
sachant qu'une aile en grille à linge (3) supplémentaire est disposée de manière pivotante au niveau de l'autre montant (4) moyennant une première articulation (15), sachant que l'aile en grille à linge (3) supplémentaire est couplée au montant (4) via un premier et un deuxième élément de levier (14, 16).
